# EUROPÄISCHE PATENTSCHRIFT

(11) **EP 0 750 711 B1**
(45) Veröffentlichungstag und Bekanntmachung des Hinweises auf die Patenterteilung: **17.09.1997**
(21) Anmeldenummer: 95911304.4
(22) Anmeldetag: 07.03.1995
(51) Int. Cl.: E05B 17/00, E05B 65/19

(54) **VERSCHLUSSVORRICHTUNG MIT EINEM ZUGLEICH ALS DRUCKHANDHABE ZUM BETÄTIGEN VON SCHLOSSGLIEDERN DIENENDEN SCHLIESSZYLINDER**
CLOSURE DEVICE WITH A CLOSURE CYLINDER ACTINGS AT THE SAME TIME AS A PUSH HANDLE FOR ACTUATING LOCK MEMBERS
DISPOSITIF DE FERMETURE A CYLINDRE DE FERMETURE SERVANT EN MEME TEMPS DE MANETTE DE PRESSION POUR ACTIONNER DES ELEMENTS DE SERRURES

(30) Priorität: 16.03.1994 DE 4408910
(43) Veröffentlichungstag der Anmeldung: 02.01.1997
(73) Patentinhaber: HÜLSBECK & FÜRST GmbH & CO. KG, D-42551 Velbert (DE)
(72) Erfinder: PASSMANN, Walter, D-45277 Essen (DE)
(74) Vertreter: Mentzel, Norbert, Dipl.-Phys.
(86) Internationale Anmeldenummer: EP9500833
(87) Internationale Veröffentlichungsnummer: WO9525214

(56) Entgegenhaltungen:
- EP-A- 0 143 087
- DE-C- 3 436 318
- DE-C- 3 827 418
- DE-C- 3 902 742
- FR-A- 2 451 985
- US-A- 3 597 949

## Beschreibung

Die Erfindung richtet sich auf eine Verschlußvorrichtung der im klassifizierenden Teil von Anspruch 1 angegebenen Art, deren Schließzylinder zwei unterschiedliche Funktionen zu erfüllen hat. Die eine Funktion besteht darin, durch Schlüsselbetätigung einen Zylinderkern in einer ihn drehbar lagernden Zylinderführung zwischen einer gesicherten und einer entsicherten Drehstellung umzusteuern. Die Umsteuerungsbewegung des Zylinderkerns wird auf einen Mitnehmer übertragen, welcher nur in der entsicherten Drehstellung mit den Schloßgliedern zusammenwirkt, dagegen nicht in der gesicherten Drehstellung. Die zweite Funktion des Schließzylinders besteht darin, eine Druckhandhabe zu sein, die, wie ein Druckknopf, gegen eine auf sie wirkende Federkraft in ein Zylindergehäuse axial eingedrückt wird und Schloßglieder dann betätigt, wenn die vorerwähnte entsicherte Drehstellung des Zylinderkerns vorliegt.

Die bekannte Druckhandhabe, gemäß FR 24 51 985 Al, bestand lediglich aus dem Schließzylinder. Die Zylinderführung war zwar drehbar, aber axialfest mit der Zylinderführung verbunden und der Mitnehmer saß drehfest und axialfest unmittelbar am Zylinderkern, um die von dem Zylinderkern ausgehenden schlüsselbedingten Dreh-Umsteuerungen auszuführen. Die den Druckknopfeffekt begründende axiale Federkraft wirkte unmittelbar auf die Zylinderführung des Schließzylinders. Außerdem war der Schließzylinder über seine umfangsseitige Zylinderführung zwar für den Druckknopfeffekt axial verschieblich, aber auch unverdrehbar in einem Zylindergehäuse geführt.

Die als Druckhandhabe dienenden Schließzylinder der bekannten Verschlußvorrichtung waren einbruchgefährdet. Die Führungen und die im Zylinderkern befindlichen Zuhaltungen konnten durch gewaltsames Drehen des Zylinderkerns über ein Einbruchswerkzeug so beschädigt werden, daß die weitere Nutzung des Schließzylinders nicht mehr möglich war. Häufig genügte ein Austausch von beschädigten Einzelteilen der Vorrichtung nicht, sondern erforderte den kompletten Ersatz.

Bei einer Verschlußvorrichtung der gleichen Art, wo der Schließzylinder als Druckhandhabe zum Betätigen von Schloßgliedern benutzt wird, DE-39 02 742 C2, ist der Zylinderkern mit einer durchgehenden Welle verlängert, an welcher sich ein Drückerfuß befindet. Bei der Druckbetätigung des Schließzylinders verschwenkt der axial bewegte Drückerfuß einen Übertragungshebel, der eine zu den Schloßgliedern führende Drehstange dann verschwenkt, wenn die entsicherte Drehstellung des Zylinderkerns vorliegt. Hier hat man eine mißbräuchliche Betätigung der Verschlußvorrichtung durch ein Blockiermittel zu beheben versucht. Dieses Blockiermittel bestand aus einem gemeinsam mit dem Drückerfuß verdrehbaren Sperrhaken, welcher den Übertragungshebel in der gesicherten Stellung des Zylinderkerns arretierte. Diese Blockiermittel sind außerhalb des den Schließzylinder aufnehmenden Zylindergehäuses angeordnet, wo sie zusätzlichen Platz beanspruchen. Durch gewaltsames Drehen des Zylinderkerns über ein Einbruchwerkzeug kann es auch in diesem Fall zu der bereits erwähnten Beschädigung der Bauteile im Bereich des Schließzylinders kommen.

Die EP-0 143 087 Al zeigt eine Verschlußvorrichtung der gleichen Art, wo die zur Betätigung von Schloßgliedern dienende Druckhandhabe nur aus einem einzigen Abschnitt besteht, nämlich aus einem vom Schlüssel zu bedienenden Zylinderkern und einer ihn umschließende Zylinderführung. Die beim Drücken erfolgende Längsbewegung der Zylinderführung wird über einen Pinn auf ein auf der Umfangsseite des ortsfesten Zylindergehäuses längsverschieblichen Ringkörper übertragen, der über einen Vorsprung in der entsicherten Drehstellung auf Schloßglieder einwirkt, wenn die Druckhandhabe betätigt wird. Eine Sicherung gegen Einbruch ist hier nicht vorgesehen.

Bei einer Verschlußvorrichtung anderer Art, DE-38 27 418 C2, die nicht dem klassifizierenden Teil des Anspruches 1 entspricht, ist der Schließzylinder nicht als Druckhandhabe ausgebildet, die bei ihrer Betätigung auf die Schloßglieder wirkt. Stattdessen werden die Schloßglieder unmittelbar, durch Drehen eines im Zylinderkern steckenden Schlüssels, betätigt. Sowohl der Zylinderkern als auch seine Zylinderführung sind im ortsfesten Zylindergehäuse zwar drehbar, aber nicht axialbeweglich gelagert. Die vom Schlüssel bewirkte Drehung des Zylinderkerns wird über eine damit axial gekuppelte Schiebeklaue auf eine damit drehfeste Verbindungshülse übertragen, an welcher eine zu den Schloßgliedern gehörende Drehstange fest angeschlossen ist. Eine Übertragung dieser Maßnahmen auf Vorrichtungen der im klassifizierenden Teil des Anspruches 1 angegebenen Art ist daraus nicht entnehmbar, insbesondere nicht, wie eine nicht vom Schlüssel bewirkte, unerwünschte Umsteuerung der Zylinderführung aus einer gesicherten in eine entsicherte Drehstellung verhindert werden kann.

Der Erfindung liegt die Aufgabe zugrunde, eine zuverlässige, raumsparende Verschlußvorrichtung der im Oberbegriff des Anspruches 1 genannten Art zu entwickeln, die nicht durch Aufbruchversuche gefährdet ist und ein gewaltsames Drehen seines Schließzylinders ohne Beschädigung seiner Bauteile übersteht. Dies wird erfindungsgemäß durch die im Kennzeichen des Anspruches 1 angeführten Maßnahmen erreicht, denen folgende besondere Bedeutung zukommt.

Bei der Erfindung besteht die Druckhandhabe aus zwei Axialabschnitten, die beide in sich radial zweigeteilt sind. Der Schließzylinder bildet folglich nur den axialen Außenabschnitt dieser neuen Druckhandhabe und ist, im Gegensatz zu den bekannten Schließzylindern dieser Art, die mittelbar axialgeführt sind, mit seiner umfangsseitigen Zylinderführung frei drehbar im Zylindergehäuse gelagert. Seine unverdrehbare Axialführung im Zylindergehäuse erhält der Schließzylinder erst mittelbar, über den neben ihm angeordneten axialen Innenabschnitt der Druckhandhabe, und zwar über die dortige Druckbuchse. Diese Druckbuchse steht unter axialer Federkraft und übt dadurch die für die Druckknopfbetätigung erforderliche Rückstellkraft auf den Schließzylinder aus, der sich an einer umlaufenden Innenschulter des Zylindergehäuses abstützt. Der Überlastfreilauf entsteht durch ein axiales Aushebeprofil, welches zwischen der Zylinderführung einerseits und der Druckbuchse andererseits angeordnet ist. Beim gewaltsamen Drehen des Schließzylinders kann dieser in Anlage an der Innenschulter des Zylindergehäuses bleiben, denn die Druckbuchse hebt sich axial ab, die nicht mitgedreht werden kann. Dies ist durch die erwähnte Axialführung der Druckbuchse im Zylindergehäuse gewährleistet.

Der Innenabschnitt der Handhabe umfaßt achsmittig noch einen Steuerbolzen, der über eine zwischengeschaltete Axialkupplung mit dem Zylinderkern zusammenwirkt. Der Steuerbolzen ist zwar drehbar, aber axialfest in der Druckbuchse aufgenommen und führt daher bei wirksamem Aushebeprofil, zusammen mit seiner Druckbuchse, eine Axialbewegung gegenüber dem Zylinderkern aus, wodurch die dazwischen liegende Axialkupplung außer Eingriff kommt. Dadurch können sich Dreh-Umsteuerungen des Zylinderkerns nicht mehr auf den nachgeschalteten Steuerbolzen und über diesen auf den Mitnehmer auswirken. In der gesicherten Drehstellung ist der Mitnehmer in einer unwirksamen Drehlage gegenüber den Schloßgliedern, weshalb eine axiale Betätigung der kombinierten Druckhandhabe ins Leere geht und nicht auf die Schloßglieder einwirkt. Eine gewaltsame Umsteuerung des Mitnehmers in seine entsicherte Drehstellung ist durch Gewaltanwendungen am Schließzylinder nicht zu erreichen, weil sich diese Bewegung nicht auf den Innenabschnitt der Handhabe auswirken kann. Die zur Druckknopfbetätigung der Handhabe dienende axiale Feder erfüllt dabei die weitere Funktion, die Lösekraft für den Überlastfreilauf des Aushebeprofils zu liefern.

Die Labyrinthführung zwischen dem Mitnehmer und dem Zylindergehäuse sorgt dafür, daß eine Drehumsteuerung des Mitnehmers aus der unwirksamen Drehstellung in die wirksame Drehstellung, wo die Schloßglieder durch die Druckhandhabe betätigt werden können, unmöglich ist. Das ist nur durch die Schlüsselbetätigung des Zylinderkerns zu erreichen. Nur der Zylinderkern kann über den mit ihm axial gekuppelten Steuerbolzen den Mitnehmer gegenüber den Schloßgliedern wirksam setzen. Durch Gewaltanwendungen ist nichts zu erreichen, weil über das in Freilauf gebrachte Aushebeprofil der Mitnehmer sich axial bewegt und in der Labyrinthführung noch zuverlässiger in seiner unwirksamen Drehstellung gegenüber den Schloßgliedern gehalten wird.

Weitere Maßnahmen und Vorteile der Erfindung ergeben sich aus den weiteren Ansprüchen, der nachfolgenden Beschreibung und den Zeichnungen. In den Zeichnungen ist die Erfindung in vereinfachter Weise in einem Ausführungsbeispiel dargestellt. Es zeigen:
- Fig. 1: einen Axialschnitt durch die wesentlichsten Teile der erfindungsgemäßen Vorrichtung in voller Ausschublage der zugehörigen Druckhandhabe, wenn sich die Bauteile in ihrer normalen Ruheposition, bei Ausschublage einer Druckhandhabe, befinden und durch Schlüsselbetätigung in eine gesicherte Drehstellung gebracht sind,
- Fig. 2: in Vergrößerung und in ebener Abwicklung der erfaßten Bauteile, einen Detailschnitt der Vorrichtung längs der Schnittlinie II-II von Fig. 1,
- Fig. 3: die innere Endansicht der Vorrichtung von Fig. 1, aus welcher die versprungene Schnittlinie I-I für den Axialschnitt von Fig. 1 zu ersehen ist, wobei auch die entsicherte Drehstellung strichpunktiert angedeutet ist,
- Fig. 4: in ungeschnittener Ansicht ein innerer Detail der Vorrichtung von Fig. 1, wenn sich die Bauteile in ihrer normalen Ruheposition befinden,
- Fig. 5: einen der Fig. 1 entsprechenden Axialschnitt durch die Vorrichtung, wenn sich die Bauteile in einer durch ein Einbruchswerkzeug erzielten, gewaltsamen Position befinden, aber die mit Fig. 1 übereinstimmende Drehstellung und Ausschublage der Druckhandhabe vorliegt,
- Fig. 6: in einer der Fig. 4 entsprechenden Darstellung dieses Detail, wenn sich die Bauteile in der gewaltsamen Position gemäß Fig. 5 befinden,
- Fig. 7: einen der Fig. 2 entsprechenden Detailschnitt der Vorrichtung in der aus Fig. 5 ersichtlichen Position, längs der dortigen Schnittlinie VII-VII,
- Fig. 8: wieder in einem der Fig. 1 entsprechenden Vertikalschnitt die Vorrichtung, wenn sich die Druckhandhabe in ihrer zur Betätigung von Schloßgliedern dienenden Einschublage befindet und die Bauteile in die aus Fig. 3 erkennbare, strichpunktierte entsicherte Drehstellung gebracht sind, und
- Fig. 9: wieder einen Detailschnitt der Vorrichtung in der aus Fig. 8 ersichtlichen Einschublage der Druckhandhabe längs der dortigen Schnittlinie IX-IX.

In Fig. 1 ist die erfindungsgemäße Verschlußvorrichtung an einer Kofferraumklappe 11 eines Kraftfahrzeugs gezeigt, welche durch nicht näher gezeigte Schloßglieder in einer Zuklapplage gehalten werden kann. Zur Betätigung der Schloßglieder dient eine Druckhandhabe 20, die sich in zwei, einander bereichsweise überlappende axiale Abschnitte 21, 22 gliedern läßt. Die Druckhandhabe 20 ist in einem an der Klappe 11 befestigten Zylindergehäuse 10 aufgenommen, in welchem sich eine wendelförmige Druckfeder 12 befindet. Die Druckfeder 12 umschließt den Innenabschnitt 22 der Druckhandhabe 20 und stützt sich, im Inneren des Zylindergehäuses 10, mit ihrem Federboden über eine Ringscheibe 13 auf einem in die Innenwand des Zylindergehäuses 10 eingreifenden Sprengring 14 ab. Die Druckfeder 12 übt eine durch einen Pfeil 15 in Fig. 1 verdeutlichte axiale Federkraft auf den Innenabschnitt 22 aus und wirkt so zugleich auf den sich daran axial anschließenden Außenabschnitt 21 der Druckhandhabe 20. Dadurch ist die Druckhandhabe 20 bestrebt, in ihre aus Fig. 1 ersichtliche Ausschublage aus dem Zylindergehäuse 10 heraus zu gelangen, kann aber, gemäß Fig. 8, im Sinne des dortigen Betätigungspfeils 23 in das Gehäuse 10 eingedrückt werden. Bei dieser Betätigung 23 soll, wenn eine entsicherte Drehstellung der Bauteile gemäß Fig. 8 vorliegt, ein Mitnehmer, über einen Arbeitsarm 51, auf die Schloßglieder einwirken, von denen bei 52 lediglich ein Anfangsglied 53 gezeigt ist. In Fig. 8 liegt eine Einschublage der Druckhandhabe 20 vor.

Der Außenabschnitt 21 der Druckhandhabe 20 besteht aus einem Schließzylinder 30, der in üblicher Weise radial zweigeteilt ist, nämlich in eine umfangsseitige Zylinderführung 31 und in einen achsmittigen Zylinderkern 32. Der Zylinderkern 32 ist axialfest mit der Zylinderführung 31 verbunden, wofür einerseits ein Sprengring 33 in einer Umfangsnut des Zylinderkerns 32 sorgt, der sich am inneren Stirnende der Zylinderführung 31 abstützt. Am gegenüberliegenden Ende des Schließzylinders 30 stützt sich andererseits die Schulter eines Bundes 34 über einen Dichtring 16 an einer Innenstufe 35 der Zylinderführung 31 ab.

Der Zylinderkern 32 ist in der Zylinderführung 31 drehbar gelagert und kann mittels eines Schlüssels 17 zwischen einer entsicherten und einer gesicherten Drehstellung umgesteuert werden, die sich in einer Drehverstellung 67 eines aus in Fig. 3 ersichtlichen Arbeitsarms 51 des Mitnehmers 50 auswirkt. In Fig. 1 und 3 sind ausgezogen die gesicherte Drehstellung 51 angedeutet, während die entsicherte Position 51' in Fig. 3 strichpunktiert verdeutlicht ist. Bei abgezogenen Schlüssel 17 ist der Zylinderkern 32 über in Fig. 1 lediglich strichpunktiert in ihrer Position angedeutete federbelastete Zuhaltungen 56 mit in der Zylinderführung 31 vorgesehenen Sperrkanälen 37 in Eingriff und daher mit der Zylinderführung 31 verriegelt. Wird aber der Schlüssel 17 in einen in Fig. 1 gestrichelt angedeuteten Schlüsselkanal 38 voll eingeführt, so werden die Zuhaltungen 38 auf den Umfang des Zylinderkerns 32 einsortiert und es ist die erwähnte Drehverstellung 67 des Mitnehmer-Arbeitsarmes vom Zylinderkern ausführbar.

Die Zylinderführung 31 besitzt einen am besten aus Fig. 4 ersichtlichen Endflansch 39, mit welchem, gemäß Fig. 1, der Schließzylinder 30 sich über eine Ringdichtung 18 an einem Innenanschlag 19 des Zylindergehäuses 10 abstützen kann. Der Innenanschlag 19 dient zur Anlage des unter der axialen Federkraft 15 stehenden Schließzylinder-Endflansches 39 und bestimmt so die in Fig. 1 gezeigte Ausschublage. Dadurch ragt der Außenabschnitt 21 der Handhabe 20 aus einer auf der Außenseite der Klappe 11 befindlichen Gehäuseverkleidung 24 heraus, in welche er, gemäß Pfeil 23 von Fig. 8 eingedrückt werden kann. Der nach außen ragende Bereich des Schließzylinders 30 ist von einer Panzerhülse 25 umkleidet, die vom Endflansch 39 ausgeht und sich bis zum vorderen Stirnende des Zylinderkerns 32 erstreckt. Die beiden Drehstellungen des Zylinderkerns 32 in der Zylinderführung 31 können durch Rastelemente bestimmt sein, die im vorliegenden Fall aus einer federbelasteten Rastkugel 26 und einer Rastnut 27 im Inneren der Zylinderführung 31 bestehen.

Ähnlich, wie der Außenabschnitt 21, ist auch der Innenabschnitt 22 der Druckhandhabe 20 radial zweigeteilt, nämlich einerseits in einen axial mittigen Steuerbolzen 42 und eine umfangsseitige Druckbuchse 41. Das Innenende des Steuerbolzens 42 ist abgesetzt und über unrunde Mitnahmen und einen am besten aus Fig. 3 erkennbaren Sprengring dreh- und axialfest mit dem Mitnehmer 50 verbunden. Zwischen dem Außenende des Steuerbolzens 42 und dem Innenende des Zylinderkerns 32 sind die beiden zueinander komplementaren Elemente 44, 45 einer Axialkupplung 40 angeordnet, deren Ausbildung am besten in Fig. 5 zu erkennen ist. Diese Elemente bestehen aus einem stirnseitigen diametralen Kupplungsnocken 45 am Zylinderkern 32 und einer stirnseitigen diametralen Kupplungsaufnahme 44 im Steuerbolzen 42. Wegen der auf den Innenabschnitt 22 einwirkenden axialen Federkraft 15 ist die Axialkupplung 40 normalerweise in Eingriff, gleichgültig, ob die Ausschublage von Fig. 1 oder die Einschublage von Fig. 8 vorliegen. Eine schlüsselbedingte Drehbetätigung des Zylinderkerns 32 setzt sich also, über die Axialkupplung 40, auf den Mitnehmer 50 fort und überführt dessen Arbeitsarm 51 zwischen den bereits erwähnten, aus Fig. 3 ersichtlichen gesicherten und entsicherten Drehstellungen. Lediglich in der entsicherten Drehstellung 51', gemäß Fig. 3, stößt der Arbeitsarm bei der Druckbetätigung 23 auf den einen, in Fig. 8 mit 54 bezeichneten Betätigungsarm des Anfangsglieds 53 und führt die aus Fig. 8 ersichtliche Schwenkbewegung 56 mit seinem gegenüberliegenden Stellarm 55 aus. Dadurch werden die Schloßglieder in eine Freigabeposition der Kofferraumklappe 11 überführt.

In der Druckbuchse 41 ist somit der Steuerbolzen 42 drehbar gelagert, aber auch das Innenende des Zylinderkerns 32 greift frei drehbar ins Innere der Druckbuchse 41 ein. Der Steuerbolzen 42 ist aber zugleich axialfest mit der Druckbuchse 41 verbunden, wofür eine Umfangsnut 43 im Steuerbolzen 42 und ein radialer Innennocken 46 in der Druckbuchse 41 sorgen.

Die Druckbuchse 41 ist im Zylindergehäuse 10 zwar axialverschieblich aber unverdrehbar geführt. Dafür sorgt ein axialer Führungskanal 48 im Inneren des Zylindergehäuses 10, in welchen ein am Umfang der Druckbuchse 41 befindlicher radialer Außennocken 47 eingreift. Das äußere Ende der Druckfeder 12 greift in eine umlaufende Ringnut 49 ein, die sich in einem verbreiterten Endstück 29 der Druckbuchse 41 befindet. Die Druckfeder 12 stützt sich dort am Nutboden ab.

Zwischen dem Stirnende des verbreiterten Druckbuchsen-Endstücks 29 einerseits und dem Endflansch 39 der Zylinderführung 31 ist ein besonderes, am besten aus Fig. 4 und 6 ersichtliches Aushebeprofil 60 angeordnet, bestehend aus einem axialen profilierten Vorsprung 61 an der Zylinderführung 31 und einer axialen Ausnehmung 62 mit Gegenprofil an der Druckbuchse 41. Weil die Druckbuchse 41 unter der auch in Fig. 4 verdeutlichten axialen Federkraft 15 der in Fig. 1 erkennbaren Druckfeder 12 steht, ist die Ausnehmung 62 bestrebt, in Eingriff mit dem Vorsprung 61 zu gelangen. In normaler Ruhestellung liegt diese Eingriffslage gemäß Fig. 4 vor. Diese bleibt auch erhalten, wenn die bereits mehrfach erwähnte Druckbetätigung 23 gemäß Fig. 8 stattfindet. Über das in Eingriff stehende Aushebeprofil 60 wird auch für eine definierte Drehstellung der Zylinderführung 31 im Zylindergehäuse 10 gesorgt, weil die Druckbuchse 41 über ihre erwähnten Führungsmittel 47, 48 stets in einer bestimmten Drehstellung gehalten wird. Diese Verhältnisse ändern sich aber, wenn, gemäß Fig. 5 und 6, gewaltsame Drehungen 28 am Außenabschnitt 21 der Druckhandhabe 20 ausgeführt werden.

Solche Gewaltanwendungen können, wie Fig. 5 veranschaulicht, über ein Einbruchswerkzeug 58 erfolgen, z. B. einen Schraubendreher, der in den Schlüsselkanal 38 des Zylinderkerns 32 eingeführt wird. Durch die jetzt in den Sperrkanal 37 der Zylinderführung 31 eingreifenden Zuhaltungen 36 wird auch die Zylinderführung 31 im Zylindergehäuse 10 mitgedreht und hebt den profilierten Vorsprung 61 selbsttätig aus der ein entsprechendes Gegenprofil aufweisenden Ausnehmung 62 heraus, wie am besten in Fig. 6 zu erkennen ist. Der Vorsprung 61 hat nämlich ein Trapezprofil mit beidseitigen Auflaufschrägen 63 und hebt sich bei Übergang in diese Drehposition selbsttätig aus der Ausnehmung 62 heraus. Die Ausnehmung 62 besitzt dabei zweckmäßigerweise Flanken 64 mit einer entsprechenden Neigungsgegenlage. Weil auch in diesem Fall, wie Fig. 5 zeigt, der Schließzylinder 30 über seinen Endflansch 39 am Innenanschlag 19 abgestützt bleibt, wird die Druckbuchse 41, gemäß Fig. 6, entsprechend der Vorsprungshöhe um eine Distanz 65 axial gegen die einwirkende Federkraft 15 zurückgedrückt. Bei der gewaltsamen Weiterdrehung des Schließzylinders 30 stützt sich die Druckbuchse 41 mit ihrer Stirnendfläche 66 im zweckmäßigerweise ebenen Scheitelbereich des axialen Vorsprungs 61 ab. Vorzugsweise ist ein solches Vorsprung-Ausnehmungs-Paar 61, 62 in doppelter Ausfertigung zwischen der Zylinderführung 31 und der Druckbuchse 41 vorgesehen, weshalb bereits nach einer halben gewaltsamen Drehung 28 die Ausnehmungen 62 in den jeweils anderen Vorsprung 61 kurz einfahren, aber bei der sich dann vollziehenden Weiterdrehung wieder über ihre Auflaufschrägen 63 und Schrägflanken 64 sich selbsttätig ausheben. Bei einer gewaltsamen Rotation 28 des Schließzylinders 30 führt also die Druckbuchse 41 nur axiale Schwingungen im Inneren des Zylindergehäuses 10 aus, ohne daß sich dies auf eine Drehverstellung des Mitnehmers 50 auswirken kann.

Beim Rückschieben der Distanzbuchse 41 wird, gemäß Fig. 5, auch der axialfest damit verbundene Steuerbolzen 42 zurückgeschoben. Der vom Aushebeprofil 60 ausgehende axiale Hub 65 ist größer bemessen als die Eingriffstiefe 59 zwischen der Aufnahme 44 und dem Nocken 45 der Axialkupplung 40 beträgt. Dadurch lüftet sich die Axialkupplung 40 gemäß Fig. 5 und verhindert somit eine Übertragung der gewaltsamen Drehung 28 im Außenabschnitt 21 der Druckhandhabe 20 auf den Innenabschnitt 22. Der entkuppelte Steuerbolzen 42 wird von der gewaltsamen Drehung 28 nicht beeinflußt und kann daher den drehfest mit ihm verbundenen Mitnehmer 50 nicht verstellen. Liegt vorausgehend die gesicherte Drehstellung 51 vom Arbeitsarm des Mitnehmers 50 vor, so können sich Eindrückbetätigungen 23 der Druckhandhabe 20 grundsätzlich nicht betätigungswirksam auf das Anfangsglied 53 auswirken, wie aus Fig. 3 zu erkennen ist. In diesem Fall liegt der Arbeitsarm 51 in einer gegenüber dem maßgeblichen Betätigungsarm 54 des Schloß-Anfangsglieds 53 in einer um den bereits erwähnten Winkel 67 versetzten Radialebene. Eindrückbetätigungen 23 gehen folglich ins Leere.

Diese Situation läßt sich nur über den ordnungsgemäßen Schlüssel 17 verändern. Durch den eingesteckten Schlüssel 17 ist, in der bereits geschilderten Weise, eine Drehverstellung des Zylinderkerns 32 möglich, während die ihn umschließende Zylinderführung 31 von der Druckbuchse 41 über das in Eingriff stehende Aushebeprofil 60 unverdrehbar festgehalten wird. Über die jetzt auch in Eingriff stehende Axialkupplung 40 wird die Drehumsteuerung vom Steuerbolzen 42 auf den Arbeitsarm des Mitnehmers 50 übertragen, der dann in die strichpunktiert in Fig. 3 ersichtliche entsicherte Drehstellung 51' überführt wird, die auch in Fig. 8 vorliegt. Bei der Eindrückbetätigung der Druckhandhabe 20 trifft jetzt der Arbeitsarm 51' den Betätigungsarm 54 des Schloß-Anfangsglieds 53, wie bereits erwähnt wurde, und wirkt so auf die Schloßglieder ein.

Bei der Erfindung sind auch Vorkehrungen getroffen, daß abgesehen von der in Fig. 1 ersichtlichen Ruhestellung der Druckhandhabe 20, Drehumsteuerungen des Mitnehmers 50 grundsätzlich unmöglich sind. Dafür sorgt eine unmittelbar zwischen dem Zylindergehäuse 10 einerseits und dem Mitnehmer 50 andererseits angeordnete Labyrinth führung 70. Wie am besten aus Fig. 5 und 8 zu ersehen ist, hat der Mitnehmer 50 Kappenform. Das Kappeninnere 68 greift über ein inneres Endstück 69 des Zylindergehäuses 10 ein. Im Umfangsbereich des Gehäuseendstücks 69 sind zwei Axialnuten 71, 72 vorgesehen, in welche, jeweils wahlweise, ein im Haubeninneren 68 befindlicher, aus Fig. 2 erkennbarer Gleitstein 57 eingreift. Zwischen den beiden Axialnuten 71, 72 befindet sich ein Steg 73. In Ruhestellung der Druckhandhabe 20, gemäß Fig. 1 und 2, befindet sich der Gleitstein 57 am äußeren Ende der jeweiligen Axialnut 71 bzw. 72, wo ein Durchlaß 74 im Steg 73 befindet. Der Durchlaß 74 ist entsprechend dem Gleitstein 57 dimensioniert.

In der gesicherten Drehstellung der Bauteile, gemäß Fig. 1 und 2, befindet sich der Gleitstein 57 in der Axialnut 71 und kann dort bei Betätigung 23 der Handhabe 20 eine auch in Fig. 2 durch den Betätigungspfeils 23 verdeutlichte, für die Schloßglieder unwirksame Axialbewegung ausführen. Um die wirksame Drehstellung 51' des Arbeitsarms gemäß Fig. 3 und 8 zu erhalten, ist die beschriebene Schlüsselbetätigung des Schließzylinders 30 erforderlich. Dadurch wird im Bereich der Führung 70 der Gleitstein 57, entsprechend der in Fig. 3 erkennbaren Drehverstellung 67, verschwenkt, die auch in der ebenen Abwicklung von Fig. 2 und 9 eingezeichnet ist und gelangt, durch den Durchlaß 74 hindurch, in die strichpunktierte Position 57' in der anderen Axialnut 72. Bei der Eindrückbetätigung 23 der Druckhandhabe 20, gemäß Fig. 8, wird der Gleitstein 57' dann in der parallelen Axialnut 72 im Sinne des'aus Fig. 9 ersichtlichen Bewegungspfeils 23 verschoben, wobei der Arbeitsarm 51' des Mitnehmers 50 den Betätigungsarm 54 des Schloßanfangsglieds 53 gemäß Fig. 8 trifft. Es findet die Schwenkbewegung 56 des Schloß-Anfangsglieds 53 statt.

Der Steg 73 sorgt für eine Trennung der beiden Axialnuten 71, 72 und ist insbesondere dann bedeutsam, wenn die gesicherte Drehstellung 51 vom Mitnehmer-Arbeitsarm vorliegt. Wenn die gewaltsame Drehung 28 gemäß Fig. 5 am Außenabschnitt 21 der Druckhandhabe 20 ausgeführt wird, kommt es aufgrund des im Zusammenhang mit Fig. 6 erwähnten axialen Hubs 65 bereits zu einer, in Drehrichtung gesehen, seitlichen Überlappung 75 zwischen dem Steg 73 einerseits und dem Gleitstein 57 andererseits, wie Fig. 7 zeigt. Der Steg 57 ist dann daran gehindert, im Sinne des Drehpfeils 67 in Richtung auf die entsicherte Drehstellung 57' umgesteuert zu werden. Dies gilt natürlich erst recht, wenn man in der gesicherten Stellung des Gleitsteins 57 eine Eindrückbewegung der Druckhandhabe 20 ausführen würde. In diesem Fall führt der Gleitstein 57 eine Längsverschiebung in seiner Axialnut 71 aus, während der zugehörige Arbeitsarm 51 im Leerlauf bezüglich des Schloß-Anfangsglieds 53 ist und in der versetzten Winkelebene von Fig. 3 seine unwirksame Axialbewegung ausführt.

## Patentansprüche

1. Verschlußvorrichtung mit einem zugleich als Druckhandhabe (20) zum Betätigen von Schloßgliedern (53) dienenden Schließzylinder (30) für insbesondere am Heck von Kraftfahrzeugen vollziehbare Schließfunktionen,
wobei der Schließzylinder (30) radial zweigeteilt ist in eine umfangsseitige Zylinderführung (31) und einen achsmittigen Zylinderkern (32),
welcher zwar mit der Zylinderführung (31) axialfest, aber in der Zylinderführung (31) drehbar gelagert ist und mittels eines Schlüssels (17) zwischen einer gesicherten und entsicherten Drehstellung in der Zylinderführung (31) umsteuerbar ist, jedoch bei abgezogenen Schlüssel (17) über Zuhaltungen (38) mit der Zvlinderführung (31) verriegelt ist,
der Zylinderkern (31) seine Steuerbewegung auf einen Mitnehmer (50) überträgt, welcher zwar in der entsicherten (51'), nicht aber in der gesicherten Drehstellung (51) mit den Schloßgliedern (53) zusammenwirkt,
der Schließzylinder (30) in einem Zylindergehäuse (10) axial verschieblich und von einer axialen Federkraft (15) gegen einen Innenanschlag (19) aus dem Zylindergehäuse (10) herausgedrückt ist,
jedoch sein herausragendes Ende zur Betätigung der Schloßglieder (53) manuell gegen die Federkraft (15) ins Zylindergehäuse (10) axial eindrückbar (23) ist,
**dadurch gekennzeichnet,**
daß der Schließzylinder (30) lediglich einen axialen Außenabschnitt (21) der Druckhandhabe (20) bildet, dessen umfangsseitige Zylinderführung (31) im Zylindergehäuse (10) drehbar aufgenommen ist,
daß der Außenabschnitt (21) sich in einem Innenabschnitt (22) axial fortsetzt, der seinerseits radial zweigeteilt ist,
nämlich einerseits in einen axialmittigen Steuerbolzen (42), der mit dem Mitnehmer (50) dreh- sowie axialfest ist,
und andererseits in eine umfangsseitige Druckbuchse (41), die den Steuerbolzen (42) zwar drehbar, aber axielfest lagert (43, 46), von der axialen Federkraft (15) belastet ist und im Zylindergehäuse (10) zwar axialverschieblich, aber unverdrehbar geführt (47, 48) ist,
wobei der Steuerbolzen (42) über eine Axialkupplung (40) mit dem Zylinderkern (32) verbunden ist,
und zwischen der federbelasteten (15) Druckbuchse (41) und der Zylinderführung (31) ein axiales Aushebeprofil (60) angeordnet ist,
welches beim gewaltsamen Drehen (28) des Außenabschnitts (21) der Drehhandhabe (20) den Innenabschnitt (22) der Druckhandhabe (20) in Überlastfreilauf setzt,
und daß zwischen dem Mitnehmer (50) und dem Zylindergehäuse (10) eine Labyrinthführung (70) angeordnet ist,
wobei die Labyrinthführung (70) eine schlüsselbedingte Dreh-Umsteuerung (67) des Mitnehmers (50) zwischen der gesicherten und entsicherten Drehstellung zwar in einer unbetätigten Ausschublage der Druckhandhabe (20) zuläßt, aber während einer axialen Betätigung (23) der Druckhandhabe (20) verhindert.

2. Vorrichtung nach Anspruch 1, dadurch gekennzeichnet, daß die Labyrinthführung (70) aus einem Gleitstein (57) am Mitnehmer (50) bzw. am Zylindergehäuse und zwei parallelen, den Gleitstein (57, 57') wahlweise aufnehmenden Axialnuten (71, 72) am Zylindergehäuse (10) bzw. am Mitnehmer besteht,
und die beiden Axialnuten (71, 72) einerseits in einem der Umsteuerung (67) des Mitnehmers (50) entsprechenden Winkelabstand voneinander entfernt sind
und andererseits an ihren äußeren Nutenenden einen Durchlaß (74) zwischen sich aufweisen, welcher die Dreh-Umsteuerung (67) des Gleitsteins (57, 57') gestattet.

## Claims

1. A lock device with a lock cylinder (30) serving at the same time as a press handle (20) for actuating lock members (53), for locking functions which can be performed in particular at the rear of motor vehicles,
wherein the lock cylinder (30) is radially divided into two, into a peripheral cylinder guide (31) and a central cylinder core (32)
which is admittedly axially fixed to the cylinder guide (31) but rotatably mounted in the cylinder guide (31) and which can be displaced by means of a key (17) between a secured and a released rotary position in the cylinder guide (31) but which is locked to the cylinder guide (31) by way of tumblers (38) when the key (17) is withdrawn,
the cylinder core (31) transmits its control movement to an entrainment portion (50) which admittedly co-operates with the lock members (53) in the released rotary position (51') but not in the secured rotary position (51),
the lock cylinder (30) is axially displaceable in a cylinder housing (10) and is urged out of the cylinder housing (10) against an internal abutment (19) by an axial spring force (15)
but its outwardly projecting end can be manually axially pressed (23) into the cylinder housing (10) against the spring force (15) to actuate the lock members (53),
characterised in that
the lock cylinder (30) only forms an axial outer portion (21) of the press handle (20), of which the peripheral cylinder guide (31) is rotatably accommodated in the cylinder housing (10),
the outer portion (21) is axially continued in an inner portion (22) which in turn is radially divided into two,
namely on the one hand a central control pin (42) which is rotationally and axially fixed to the entrainment portion (50)
and on the other hand into a peripheral pressure bush (41) which admittedly rotatably but axially fixedly (43, 46) mounts the control pin (42), is loaded by the axial spring force (15) and is admittedly axially displaceably but non-rotatably guided (47, 48) in the cylinder housing (10),
wherein the control pin (42) is connected by way of an axial coupling (40) to the cylinder core (32)
and arranged between the spring-loaded (15) pressure bush (41) and the cylinder guide (31) is an axial disengagement profile (60)
which upon forcible rotation (28) of the outer portion (21) of the rotary handle (20) puts the inner portion (22) of the press handle (20) into an overload freewheel condition,
and that a labyrinth guide (70) is arranged between the entrainment portion (50) and the cylinder housing (10),
wherein the labyrinth guide (70) admittedly permits key-operated rotary actuation (67) of the entrainment portion (50) between the secured and the released rotary position in an unactuated extended position of the press handle (20) but prevents same during axial actuation (23) of the press handle (20).

2. A device according to claim 1 characterised in that the labyrinth guide (70) comprises a slide member (57) on the entrainment portion (50) or the cylinder housing respectively and two parallel axial grooves (71, 72) selectively receiving the slide member (57, 57') on the cylinder housing (10) and on the entrainment portion respectively,
and the two axial grooves (71, 72) on the one hand are spaced from each other at an angular spacing corresponding to actuation (67) of the entrainment portion (50)
and on the other hand at their outer groove ends have an opening (74) between them, which permits the rotary actuation (67) of the slide member (57, 57').

## Revendications

1. Dispositif de fermeture muni d'un cylindre ou canon de serrure (30) servant également de poignée-poussoir (20) pour actionner des organes de fermeture (53), en particulier pour des fonctions de serrure réalisables à l'arrière de véhicules automobiles,
dans lequel le cylindre de serrure (30) est divisé radialement en deux parties, à savoir un guide de cylindre (31) du côté de la périphérie et, au centre de l'axe, un noyau de cylindre (32) qui est monté tournant dans le guide de cylindre (31) mais qui en est axialement solidaire et qui est susceptible d'être déplacé, à l'aide d'une clef (17) dans le guide de cylindre (31), entre une position de rotation verrouillée et une position de rotation déverrouillée, mais qui, lorsque la clef (17) est retirée, est verrouillé au guide de cylindre (31) par des paillettes de gorge (38),
dans lequel le noyau de cylindre (32) transmet son déplacement de commande à un organe d'entraînement (50) qui coopère, en position de rotation déverrouillée (51'), avec les organes de fermeture (53) mais qui, en position de rotation verrouillée (51), ne coopère pas avec ces organes de fermeture,
dans lequel le cylindre de serrure (30) coulisse axialement dans un boîtier de cylindre (10) et est repoussé vers l'extérieur hors du boîtier de cylindre (10) par une force élastique axiale (15) contre une butée intérieure (19), alors que son extrémité faisant saillie est susceptible d'être pressée axialement (23) pour actionner l'organe de fermeture (53) manuellement à l'encontre de la force élastique (15) dans le boîtier de cylindre (10),
caractérisé en ce que le cylindre de serrure (30) constitue uniquement un tronçon extérieur axial (21) de la poignée-poussoir (20), dont le guide de cylindre (31), du côté périphérique, est monté rotatif dans le boîtier de cylindre (10),
en ce que le tronçon extérieur (21) se prolonge axialement par un tronçon intérieur (22) qui, de son côté, est divisé en deux parties, à savoir d'une part un boulon de commande (42) axialement centré et qui est solidaire en rotation et axialement de l'organe d'entraînement (50) et, d'autre part, du côté de la périphérie, un manchon de poussée (41), dans lequel le boulon de commande (42) est monté tournant mais solidaire axialement (43, 46), le manchon de poussée étant sollicité par la force élastique axiale (15) et étant guidé (47, 48) dans le boîtier de cylindre (10),
en ce que le boulon de commande (42) est relié au noyau de cylindre (32) par un accouplement axial (40), tandis qu'entre le manchon de poussée (41) sollicité élastiquement (15) et le guide de cylindre (31) est interposé un profilage (60) de limitation de couple par levée axiale qui, en cas de rotation d'effraction (28) du tronçon extérieur (21), met la poignée tournante (20) en rotation libre de dépassement de couple par rapport au tronçon intérieur (22) de la poignée poussoir (20),
en ce que, entre l'organe d'entraînement (50) et le boîtier de cylindre (10) est prévu un guidage à labyrinthe (70), et en ce que le guidage à labyrinthe (70) autorise une commande de changement de position par rotation (67), au moyen de la clef, de l'organe d'entraînement (50), entre la position de rotation verrouillée et la position de rotation déverrouillée, mais seulement dans une position sortie non actionnée de la poignée-poussoir (20), mais interdit cette commande de changement de position par totation pendant un actionnement axial (23) de la poignée-poussoir (20).

2. Dispositif selon la revendication 1, caractérisé en ce que le guidage à labyrinthe (70) se compose d'un appui glissant ou coulisseau (57) sur l'organe d'entraînement (50) ou sur le boîtier de cylindre, et de deux rainures axiales parallèles (71, 72), recevant à volonté et sélectivement le coulisseau (57, 57') sur le boîtier de cylindre (10) ou sur l'organe d'entraînement, et en ce que les deux rainures axiales (71, 72), d'une part sont éloignées l'une de l'autre d'une distance angulaire correspondant à la commande de changement de position (67) de l'organe d'entraînement (50) et, d'autre part, présentent entre elles, à leurs extrémités extérieures de rainure, un passage (74) qui détermine la commande de changement de position par rotation (67) du coulisseau (57, 57').
